# EUROPÄISCHE PATENTANMELDUNG

(11) **EP 0 049 356 A1**
(43) Veröffentlichungstag der Anmeldung: **14.04.1982**
(21) Anmeldenummer: 81106580.4
(22) Anmeldetag: 25.08.1981
(51) Int. Cl.: E04B 1/80, E04C 2/10, E04D 13/16

(54) **Isolierplatte zur Wärmedämmung von Kaltdächern**

(30) Priorität: 02.10.1980 DE 3037216
(71) Anmelder: Anton Grimm GmbH, D-6951 Limbach-Krumbach (DE)
(72) Erfinder: Hess, Ottokar, D-6932 Hirschhorn (DE); Grimm, Raimund, D-6931 Wagenschwend (DE)
(74) Vertreter: Hach, Hans Karl (DE)

(57) **Zusammenfassung**

Eine rechteckige Isolierplatte (1) aus stauchungssteifem Polystyrol hat an zwei gegenüberliegenden Seiten schräggestellte Rippen (13, 14, 15), die beim Einpassen der Isolierplatte (1) in engere Balkenabstände nachgeben.

## Beschreibung

Die Erfindung betrifft eine rechteckige Isolierplatte aus stauchungssteifem Schaumkunststoff, vorzugsweise Polystyrol, zur Wärmedämmung zwischen den Dachsparren geneigter Kaltdächer.

Isolierplatten dieser Art sollen zwischen den Dachsparren möglichst lückenlos eingepaßt werden. Da die Dachsparren nicht immer genau auf einen vorbestimmten, genormten Abstand verlegt sind, muß man Isolierplatten dieser Art im Übermaß bereitstellen und durch Abtrennen des Übermaßes passend machen. Das ist sehr umständlich.

Ls sind auch Isolierplatten im Übermaß bekannt, die im mittleren Bereich eine Stauchungszone aufweisen, die gebildet ist durch einander überlappende, von beiden Seiten ausgehende Längsnuten. Diese Längsnuten beeinträchtigen die angestrebte Wärmedämmung umsomehr, je breiter und je tiefer sie sind; wenn man sie nur klein ausgestaltet, dann ist die damit erzielbare Stauchung so gering, daß sich die in der Praxis auftretenden Toleranzen nur in Ausnahmefällen überbrücken lassen.

Aufgabe der Erfindung ist es, eine Isolierplatte der eingangs genannten _{A}rt so auszugestalten, daß sie in die Dachsparrenzwischenräume mit möglichst großer Toleranzbreite festsitzend einpaßbar ist, und zwar bei einfacher Handhabung und unter möglichst geringem Verlust an wärmedämmender Wirkung.

Die Erfindung ist dadurch gekennzeichnet, daß entlang zweier, einander gegenüberliegender Plattenränder je ein Randstreifen zur gleichen Plattenseite im spitzen Winkel zum Mittelteil der Platte geneigt ist und daß diese Randstreifen durch in dem genannten spitzen Winkel zum Mittelteil der Platte geneigte Längsnuten in Rippen aufgespalten sind. Die Plattenränder schmiegen sich beim Einklemmen auch zwischen verwundenen Balken ^{g}ut an diese an.

Vorteilhaft im Interesse einer thermischen Isolierung auch im Randbereich sind Randstreifen, die jeweils durch mehrere Längsnuten in Rippen aufgespalten sind. Aus fertigungstechnischen. Gründen ist es vorteilhaft, wenn die Längsnuten V-förmigen Querschnitt haben.

Die gewünschte Einpassung wird begünstigt, wenn die Rippen zu ihrem freien Ende hin zunehmend biegbarer sind, und das kann man sehr einfach erzielen, wenn sich die Rippen zu ihrem freien Ende hin, bezogen auf den Querschnitt, verjüngen. Durch den erwähnten V-förmigen Querschnitt der Längsnuten kann man eine solche Verjüngung leicht erzielen.

Die Längsnuten, die den Randstreifen aufspalten, erstrecken sich in der Tiefe des Randstreifens. Die für den angestrebten Zweck optimale Tiefe ist abhängig von der Stärke der Platte. Abmessungen mit einer Breite des Randstreifens von 60 mm bis ₁00 mm, vorzugsweise 80 mm, haben sich für die gängigen Plattenstärken in der gleichen Größenordnung liegend bewährt.

Setzt man eine Platte nach der Erfindung mit den Randbereichen zu den Dachsparren und gegen die Einschubrichtung weisend in den Zwischenraum zwischen die Dachsparren, dann werden die Rippen nach hinten gebogen, bis Passung erzielt ist, und wirken dann als Widerhaken. Durch diese Ausgestaltung der Randstreifen läßt sich eine verhältnismäßig breite Toleranz hinsichtlich des zwischen den Dachsparren zur Verfügung stehenden Zwischenraums überbrücken, weil sich in der Praxis die Breite der Platte durch Umbiegen der Rippen um etwa die Hälfte der Rippenhöhe verringern läßt.

Für eine im Sinne der genannten Aufgabenstellung angestrebte Optimierung empfehlen sich Abmessungen wie folgt. Der spitze dinkel, mit dem die Randstreifen geneigt sind, beträgt 30 bis ₃6°, vorzugsweise 33°. Es empfiehlt sich, bei mehreren Platten, die zusammen gelagert und/oder verlegt und verarbeitet werden, diese mit einem jeweils gleichgroßen spitzen Winkel auszustatten, damit die Platten lückenlos stapelbar sind.

Der öffnungswinkel der Längsnuten beträgt 15 bis 25°, vorzugsweise 20°. Bei Plattenstärken zwischen 50 und ₁00 mm empfiehlt es sich, auf jeder Seite zwei Längsnuten vorzusehen, so daß drei Rippen entstehen. Bei einer Plattenstärke von etwa 150 mm empfehlen sich drei Längsnuten mit vier Rippen und bei 180 mm starken Platten vier Längsnuten mit fünf Rippen.

Man kann die Anpassungsfähigkeit der Platte hinsichtlich der Breite noch vergrößern, indem man in an sich bekannter Weise in der Längsmitte zwischen den Randstreifen eine Ausgleichszone vorsieht. 3ine solche Ausgleichszone kann in an sich bekannter Weise gebildet werden durch von beiden Plattenoberflächen ausgehende, einander in der Tiefe überlappende, senkrecht zur Plattenoberfläche sich erstreckende Stauchnuten.

_{M}an kann eine solche Ausgleichszone gemäß einer Weiterbildung der Erfindung auch dadurch erzielen, daß die Platten entlang einer _{N}ut- und Federverbindung geteilt sind und die gegeneinandergleitenden Flächen der Nut- und Federverbindung eine _{V}er- zahnung beziehungsweise eine in diese Verzahnung passende _{G}e-genverzahnung aufweisen, durch die die Nut- und _{F}ederverbindung in verschiedenen Einstecktiefen festlegbar sind.

Die Zwischenräume zwischen den Dachsparren sind in der Regel um vieles länger als eine Platte und werden durch aneinandergesetzte Platten ausgefüllt. Dem trägt eine Weiterbildung der Erfindung Rechnung, die gekennzeichnet ist durch beim Aneinanderreihen gleichartiger Platten formschlüssig ineinanderpassende Profilierungen der beiden anderen Ränder.

Die Erfindung wird nun anhand der beigefügten Zeichnung näher erläutert.

In der Zeichnung zeigt:
Figur 1 eine Isolierplatte nach der Erfindung von oben gesehen,
Figur 2 die Ansicht II aus Figur 1,
Figur 3 den Schnitt III - III aus Figur ₁,
Figur 4 ein abgeändertes Ausführungsbeispiel in der Ansicht gemäß Figur 2,
Figur 5 . ein weiteres, abgeändertes Ausführungsbeispiel in der Ansicht gemäß Figur 2,
Figur 6 die Isolierplatte aus Figur 2 in Funktionsstellung eingepaßt,
Figur 7 den Ausschnitt·VII aus Figur 6, und
Figur 8 bis 15 je ein weiteres Ausführungsbeispiel, abgebrochen in der Ansicht entsprechend Figur 2.

Die Isolierplatte 1 aus Figur 1 besteht aus stauchungssteifem Schaumkunststoff und ist rechteckig. Die Breite ist durch den Doppelpfeil 6, die Länge durch den Doppelpfeil 7 und die Stärke ist durch den Doppelpfeil 31 angezeigt. Entlang zweier gegenüberliegender Seiten sind Randstreifen 2 und 3 abgeteilt, die beide gleich breit sind. Ihre Breite ist durch den Doppelpfeil 5 1 angezeigt. Diese Randstreifen 2, 3 sind im spitzen Winkel gemäß Doppelpfeil 4, bezogen auf Figur 2 nach unten, abgewinkelt. Die Randstreifen 2, 3 sind mit je zwei sich über den ganzen Randstreifen erstreckenden, V-förmigen Querschnitt aufweisenden Längsnuten 9, 10, 11, 12 ausgestattet, so daß auf jeder Seite insgesamt drei Rippen entstehen, zum Beispiel die Rippen 13, 14, ₁₅. Der Öffnungswinkel der Nuten 9, 10, 11 und 12 ist für alle Nuten der gleiche und durch den Doppelpfeil 32 angezeigt. Die Rippen verjüngen sich, bezogen auf ihren Querschnitt, zu ihrem freien Ende hin und werden zu ihrem freien Ende hin auch nachgiebiger.

entlang der beiden anderen Seiten sind einfache Stufenprofilierungen 20, 21 vorgesehen, die bei aneinandergereihten, gleichartigen Platten formschlüssig ineinanderpassen.

Die Platte 1 kann, wie in Figur 6 dargestellt, in dem Zwischenraum 22 zwischen zwei wie üblich parallel verlegten _{D}achsparren 23, 24 eines geneigten Kaltdaches eingesetzt werden. Das geschieht, indem man die Isolierplatte 1 gemäß Pfeil 25 von unten einschiebt. Eine passende Isolierplatte muß dabei hinsichtlich ihrer Länge gemäß Doppelpfeil 7 etwas Übermaß haben gegenüber der Gesamtbreite gemäß Doppelpfeil 26 des Zwischenraums, damit sich die als Widerhaken wirkenden Rippen an beiden Dachsparren festsetzen und verhaken. Das Übermaß kann beträchtlich sein. In dieser Hinsicht ist die Erfindung geeignet, erhebliche Toleranzen aufzufangen, indem dann die Rippen ₁3, ₁4, ₁5 und die auf der anderen Seite gelegenen Rippen umgebogen werden, wie dies rechts in Figur 6 angedeutet ist, für den Fall, daß eine Dachsparre entlang der strichpunktierten Linie 27 endet. Für die in Figur 6 gezeichnete Isolierplatte 1 kann der Zwischenraum äußerstenfalls die Breite gemäß Doppelpfeil 26 haben; er muß aber mindestens die Breite gemäß Doppelpfeil 28 haben. Der _{D}op- pelpfeil 28 erstreckt sich von der strichpunktierten Linie 27 bis zu einer symmetrisch dazu gezeichneten, strichpunktierten Linie 29 auf der anderen Seite.

Bevorzugte Abmessungen der Isolierplatte nach Figur 1, 2, 3, 6 und 7 ergeben sich aus der nachfolgenden Tabelle unter Beispiel ₁, 2, 3 und 8. Abänderungen entsprechend den übrigen Beispielen der Tabelle sind möglich.

Das in Figur 4 dargestellte, abgeänderte Ausführungsbeispiel unterscheidet sich von dem Ausführungsbeispiel nach Figur 1 bis 3 nur durch einen Stauchungsbereich 40, der sich in der Mitte zwischen den genuteten Randabschnitten 41, 42 erstreckt. Dieser _{S}tauchungsbereich entsteht dadurch, daß beidseitig Längsnuten 43, 44, 45, 46 vorgesehen sind, die einander überlappen und senkrecht von den beiden Oberflächen 47, 48 ausgehen.

Das Ausführungsbeispiel nach Figur 5 unterscheidet sich von dem Ausführungsbeispiel nach Figur 1 bis 3 nur durch eine Ausgleichszone 50 in der Längsmitte zwischen den abgewinkelten Randstreifen 51, 52. In der Ausgleichszone 50 ist die Isolierplatte 53 geteilt, so daß zwei Plattenteile 54, 55 entstehen, die mit Hilfe einer modifizierten Nut- und Federverbindung 56 zusammengesteckt sind. Die Nut- und Federverbindung 56 weist entlang ihrer Gleitflächen 57, 58 Längsverzahnungen auf, mit denen es möglich ist, die beiden Plattenteile 54, 55 mehr oder weniger Tief ineinandergesteckt zu arretieren. In der Zeichnung sind die beiden Plattenteile 54, 55 maximal zusammengeschoben, die Platte 53 ist also in der Ausgleichszone 50 maximal gestaucht. Zieht man die beiden Plattenteile 54, 55 auseinander, was durch Verschieben in Richtung senkrecht zur Zeichenebene der Figur 5 geschieht, und steckt sie neu zusammen mit geringerer Eindringtiefe der Nut- und Federverbindung 56, dann entsteht eine insgesamt breitere Platte.

Die Ausführungsbeispiele aus Figur 8 bis 15 unterscheiden sich von dem Ausführungsbeispiel nach Figur 1 nur durch die _{A}usge- staltung der Randstreifen wie dargestellt. Die in den Figuren nicht dargestellten Randstreifen auf der anderen Seite sind spiegelbildlich zu den dargestellten ausgebildet und dementsprechend nach der gleichen Seite, also bezogen auf die Figuren nach unten, geneigt.

In diesen Figuren sind dargestellt: Isolierplatten 60 bis 67, Randstreifen 70 bis 77, Längsnuten 80 bis 85 und Rippen ₁00 bis ₁23. Die Randstreifen 70 bis 74 erstrecken sich zwischen den strichpunktierten Linien 124, 125 und die Randstreifen 75 bis 77 erstrecken sich zwischen den strichpunktierten Linien 126, 127. Bei den Figuren 9 und 10 stehen die Außenflächen 128 bis 131 paarweise im spitzen Winkel 134 beziehungsweise 1.35 von etwa 4° aufeinander. Bei allen anderen Ausführungsbeispielen stehen die entsprechenden Außenflächen planparallel zueinander. Bei allen Ausführungsbeispielen sind die Randstreifen im spitzen Winkel gemäß Doppelpfeil ₁40 bis ₁47 gegenüber dem Mittelteil der betreffenden Isolierplatte 60 bis 67 geneigt.

Die Längsnuten 80 bis 84 und die Rippen ₁00 bis 1₁4 haben V-förmigen Querschnitt. Gemäß einer Abänderung der Ausführungsbeispiele nach Figur 8 bis 12 erstrecken sich die Randstreifen nur von der strichpunktierten Linie 124 bis zur strichpunktierten Linie 150, sind also gegenüber den Darstellungen entlang der strichpunktierten Linie 150 abgeschnitten zu denken. Die Folge ist, daß der Querschnitt der Längsrippen dann trapezförmig ist. Die Nuten 90 und 91 sowie 94 und 95 sind Einschnitte mit rechteckigem Querschnitt. Die Längsnuten 92, 93 sind Einschnitte mit U-förmigem Querschnitt. Die Rippen 115 bis 123 sind auf ihrer ganzen Länge gleich stärk, die Rippen 115 bis 120 enden entlang der strichpunktierten Linie127, während die Rippen ₁21 bis ₁23 entlang der Linie 127 Abrundungen aufweisen.

Für jeden Randbereich sind nach Figur 8 und 9 jeweils eine Längsnut mit je zwei Rippen, nach Figur 10, 13, 14 und 15 zwei Längsnuten mit jeweils drei Rippen und nach Figur ₁₁ und 12 drei Längsnuten mit jeweils vier Rippen vorgesehen.

Abänderungen durch Kombination der aus den Figuren 8 bis ₁₅ ersichtlichen Merkmale sind möglich. Bevorzugte Abmessungen ergeben sich in Anlehnung an die Tabelle.

## Patentansprüche

1. Rechteckige Isolierplatte aus stauchungssteifem Schaumkunststoff zur Wärmedämmung zwischen den Dachsparren geneigter Kaltdächer, dadurch gekennzeichnet, daß entlang zweier, einander gegenüberliegender Plattenränder je ein Randstreifen ( 2, 3 ) zur gleichen Plattenseite im spitzen Winkel ( 4 ) zum Mittelteil der Platte ( 1 ) geneigt ist und daß diese Randstreifen ( 2, 3 ) durch in dem genannten spitzen Winkel zum Mittelteil der Platte geneigte Längsnuten ( 9, 10 ) in Rippen (13, 14, 15) aufgespalten sind.

2. Isolierplatte nach Anspruch 1, dadurch gekennzeichnet, daß die Randstreifen ( 2, 3 ) durch jeweils mehrere Längsnuten ( 9, 10 ) aufgespalten sind.

3. Isolierplatte nach Anspruch 1 oder 2, dadurch gekennzeichnet, daß die Längsnuten ( 9,10 ) V-förmigen Querschnitt haben.

4. Isolierplatte nach einem der vorhergehenden Ansprüche, dadurch gekennzeichnet, daß die Rippen ( 13,14,15 ) zu ihrem freien Ende hin sich, bezogen auf den Querschnitt, verjüngen.

5. Isolierplatte nach einem der vorhergehenden Ansprüche, dadurch gekennzeichnet, daß die Breite eines Randstreifens 60 bis 150 mm (Millimeter), vorzugsweise 80 mm, beträgt.

6. Isolierplatte nach einem der vorhergehenden Ansprüche, dadurch gekennzeichnet, daß der spitze Winkel ( 4 ), mit dem die Randstreifen ( 2, 3 ) geneigt sind, 30 bis 36° (Grad), vorzugsweise 33°, beträgt.

7. Isolierplatte nach einem der vorhergehenden Ansprüche, dadurch gekennzeichnet, daß der öffnungswinkel ( ₃₂ ) der Längsnuten ( 9,₁0,₁2 ) 15 bis 25⁰, vorzugsweise 20°, beträgt.

3. Isolierplatte nach einem der vorhergehenden Ansprüche, dadurch gekennzeichnet, daß in der Längsmitte zwischen den Randstreifen ( 4₁, 42 ) eine Ausgleichszone ( 40 ) vorgesehen ist, in der von beiden Plattenoberflächen ( 48, 47 ) ausgehende, einander in der Tiefe überlappende, senkrecht zur Plattenoberfläche sich erstreckende Stauchnuten ( 43 bis 46 ) vorgesehen sind.

9. Isolierplatte nach einem der Ansprüche 1 bis 7, dadurch gekennzeichnet, daß in der Längsmitte zwischen den Randstreifen ( 51, 52 ) eine Ausgleichszone ( 50 ) vorgesehen ist, in der die Platte entlang einer Nut- und Federverbindung ( 56 ) geteilt ist, und daß die gegeneinandergleitenden Flächen der _{N}ut-und Federverbindung ( 56 ) eine Verzahnung beziehungsweise eine in diese Verzahnung passende Gegenverzahnung aufweisen, durch die die _{N}ut- und Federverbindung in verschiedenen Einstecktiefen festlegbar ist.

₁0. Isolierplatte nach einem der vorhergehenden Ansprüche, gekennzeichnet durch beim Aneinanderreihen gleichartiger Platten formschlüssig ineinanderpassende Profilierungen ( ₂0, 2₁ ) der beiden anderen Ränder.
